# EUROPÄISCHE PATENTSCHRIFT

(11) **EP 2 137 412 B1**
(45) Veröffentlichungstag und Bekanntmachung des Hinweises auf die Patenterteilung: **05.12.2012**
(21) Anmeldenummer: 07720172.1
(22) Anmeldetag: 01.06.2007
(51) Int. Cl.: F04C 27/00, F04C 18/02

(54) **VERDRÄNGERMASCHINE NACH DEM SPIRALPRINZIP**
DISPLACEMENT MACHINE ACCORDING TO THE SPIRAL PRINCIPLE
MACHINE DE REFOULEMENT CONSTRUITE SELON LE PRINCIPE DE LA SPIRALE

(30) Priorität: 17.04.2007 CH 629072007
(43) Veröffentlichungstag der Anmeldung: 30.12.2009
(73) Patentinhaber: Spinnler Engineering, 5507 Mellingen (CH)
(72) Erfinder: SPINNLER, Fritz, CH-5507 Mellingen (CH)
(74) Vertreter: Spierenburg, Pieter
(86) Internationale Anmeldenummer: PCT/CH2007/000275
(87) Internationale Veröffentlichungsnummer: WO 2008/124950

(56) Entgegenhaltungen:
- EP-A- 0 614 012
- JP-A- 5 288 174
- JP-A- 7 151 079
- US-B1- 6 261 069

## Beschreibung

Die vorliegende Erfindung betrifft eine Verdrängermaschine für kompressible Medien gemäss Oberbegriff des Anspruches 1.

Verdrängermaschinen der Spiralbauart sind beispielsweise aus der DE-A-3 347 081 bekannt. Ein nach diesem Prinzip aufgebauter Verdichter zeichnet sich durch eine pulsationsarme Förderung des gasförmigen Arbeitsmittels, z.B. Luft, aus und könnte daher mit Vorteil unter anderem auch für Aufladezwecke bei Brennkraftmaschinen herangezogen werden. Während des Betriebes eines solchen Verdichters werden in der Verdränger- oder Förderkammer zwischen dem spiralförmig ausgebildeten Verdrängerkörper und den beiden Umfangswänden mehrere, etwa sichelförmige Arbeitsräume eingeschlossen, die sich vom Einlass durch die Verdrängerkammer hindurch zum Auslass hin bewegen, wobei ihr Volumen ständig verringert und der Druck des Arbeitsmittels dementsprechend erhöht wird.

Bei der in dieser DE-A-3 347 081 dargestellten Maschine wird der Verdrängerkörper mittels einer Exzenterwelle angetrieben und über eine nicht dargestellte Führungsanordnung gehalten. Die Maschine besteht im Wesentlichen aus zwei Gehäusehälften, in welchen spiralförmige Kanäle eingearbeitet sind. Der Verdrängerkörper ist mittels einer Lagerung auf dem Exzenter der Exzenterwelle gelagert. Diese Lagerung (in der Folge auch Hauptexzenterlager genannt) bedarf einer geeigneten Schmierung.

Eine solche Schmierung ist beispielsweise in der EP-A-0 614 012, die eine Verdrängermaschine der eingangs genannten Art zum Gegenstand hat und den Oberbegriff von Anspruch 1 offenbart, gezeigt. Bei dieser Ausführung wird ein flüssiges Schmiermittel (Schmieröl) von aussen durch einen Kanal in der einen Gehäusehälfte in das Zentrum der Antriebswelle gepumpt. Im Bereiche des Exzenters gelangt das Schmieröl über einen radial angeordeten Kanal in das Hauptexzenterlager. Von diesem Lager strömt das Schmieröl dann durch einen zweiten, ebenfalls radial angeordneten Kanal in Richtung Zentrum der Antriebswelle und mündet dort in einen koaxial oder parallel zum Zuführungskanal angeordneten Rückführkanal, über den das Schmieröl zum einen Ende der Antriebswelle gelangt, von wo das Schmieröl durch eine Bohrung in der einen Gehäusehälfte nach aussen abfliessen kann.

Eine Druckölschmierung, wie sie in der EP-A-0 614 012 beschrieben ist, ist geeignet für einen Betrieb bei hoher Belastung der Maschine, wie das insbesondere bei hohen Drehzahlen der Fall ist. Eine solche Zwangsschmierung erlaubt einen hinreichend grossen Ölmengenstrom, um die bei hoher Belastung entstehende Verlustwärme im Hauptexzenterlager mit dem Schmieröl abzuführen.

Die Abdichtung des das Schmieröl enthaltenden Ölraumes gegen den Förderraum erfolgt durch Wellendichtringe, die sowohl bei den Lagern der Antriebswelle im Gehäuse als auch beim Lager des Verdrängers auf dem Exzenter (Hauptexzenterlager) vorgesehen sind. Da je nach Lastfall der Maschine der Druck im Förderraum jenen im Ölraum, in dem sich das aus den Lagern abströmende Schmieröl sammelt, übersteigen kann, besteht die Gefahr, dass in einem solchen Betriebszustand die Wellendichtringe von der Welle resp. vom Exzenter abgehoben werden und dadurch das Fördermedium (z.B. Luft) auf die Schmierölseite der Wellendichtringe gelangen kann und durch die Ölrücklaufleitung entweicht. Insbesondere bei niedrigen Drehzahlen, wo solche Verdrängermaschinen sehr dicht sein müssen, ist jeder weitere Verlust an Fördermedium nachteilig, da dadurch im Falle des Einsatzes als Aufladeaggregat für Verbrennungsmotoren das erzielbare Drehmoment erheblich beeinträchtigt werden kann.

Der vorliegenden Erfindung liegt nun die Aufgabe zu Grunde, im Betrieb ein Abheben der Wellendichtringe von der Welle bei hohen Förderdrücken des Fördermediums zu verhindern.

Diese Aufgabe wird erfindungsgemäss mit einer Verdrängermaschine mit den Merkmalen des Anspruches 1 gelöst.

Dadurch, dass im Betrieb die Differenz zwischen dem Druck im Förderaum, der auf die eine Seite der Dichtelemente wirkt, und dem Druck im Schmiermittelraum, der auf die andere Seite der Dichtelemente wirkt, im wesentlich konstant halten wird, wird ein Abheben der Dichtringe wirkungsvoll vermieden, und zwar bei allen Arbeitsdrücken im Förderraum.

Bevorzugte Weiterausgestaltungen der erfindungsgemässen Verdrängermaschine bilden Gegenstand der abhängigen Ansprüche.

Im Folgenden werden anhand der Zeichnungen Ausführungsbeispiele des Erfindungsgegenstandes näher erläutert. Es zeigt rein schematisch:
- Fig. 1: in Vorderansicht und in Richtung des Pfeils A in Fig. 2 den antriebsseitigen Gehäuseteil,
- Fig. 2: die Verdrängermaschine gemäss Fig. 1 in einem Längsschnitt entlang der Linie II-II in Fig. 1,
- Fig. 3: einen Ausschnitt aus der Fig. 2 in einem gegenüber der Fig. 2 vergrösserten Massstab, und
- Fig. 4: in einer der Fig. 3 entsprechenden Darstellung eine zweite Ausführungsform eines Drucksteuerventils.

Die in den Fig. 1 und 2 in Vorderansicht bzw. im Schnitt gezeigte Verdrängermaschine weist ein aus zwei Gehäusehälften 1a, 1b bestehendes Gehäuse auf, in dem ein Verdrängerkörper 2 gelagert ist. Die beiden Gehäusehälften 1a, 1b sind auf nicht näher dargestellte Weise miteinander verschraubt. In der Darstellung der Fig. 1 ist die eine Gehäusehälfte 1a (Fig. 2) entfernt.

Der Verdrängerkörper 2 weist eine Scheibe 3 auf, die auf jeder Seite einen spiralförmig verlaufenden Verdrängerelemente 4, 5 trägt. Die Verdrängerelemente 4, 5 sind als von der Scheibe 3 abstehende Leisten ausgebildet. Zur Lagerung der Scheibe 3 ist eine Antriebswelle 6 vorgesehen, deren Drehachse mit 6a bezeichnet ist. Die Antriebswelle 6 ist in den Gehäusehälften 1a, 1b mittels Lagern 7 bzw. 8 gelagert und weist eine Exzenterscheibe 9 auf, deren Symmetrieachse mit 9a bezeichnet ist. Der Abstand zwischen der Drehachse 6a der Antriebswelle 6 und der Symmetrieachse 9a der Exzenterscheibe 9 (Exzentrizität) ist in der Fig. 1 mit e bezeichnet. An der Antriebswelle 6 ist mittels einer Schraube 10 eine Antriebsriemenscheibe 11 befestigt.

Auf der Exzenterscheibe 9 ist mittels eines Lagers 12, das im vorliegenden Fall ein Wälzlager ist, die Nabe 13 der Scheibe 3 gelagert. Angetrieben wird die Scheibe 3 und somit der Verdrängerkörper 2 über die Antriebswelle 6 und die Exzenterscheibe 9. Dabei wird die Antriebskraft über das Lager 12 auf die Nabe 13 der Scheibe 3 übertragen. Die Führung des Verdrängerkörpers 2 erfolgt über eine Schwinge 14, die am einen Ende drehbar auf einer Welle 15 gelagert ist (Fig. 1). Am andern Ende trägt die Schwinge 14 einen Bolzen 16, der drehbar in einem Auge 17 der Scheibe 3 gelagert ist.

Das Gehäuse 1 weist einen Einlass 18 und einen Auslass 19 für das Fördermedium, vorzugsweise Luft, sowie zwei Förderräume 20, 20' auf. In der Scheibe 3 ist ein Durchlass 21 (oder mehrere Durchlässe) vorhanden, durch den das Fördermedium vom Förderraum 20 in den Förderraum 20' gelangen kann.

Zum Ausgleich der beim exzentrischen Antrieb des Verdrängerkörpers 2 entstehenden Massenkräfte sind auf der Antriebswelle 6 zwei Gegengewichte 22, 23 angeordnet.

Zur Schmierung des Lagers 12, das zwischen der Exzenterscheibe 9 und der Nabe 13 der Scheibe 3 angeordnet ist, ist ein Schmiermittelzuführsystem 24 (Fig. 2) vorgesehen, das das Lager 12 mit einem Schmiermittel, vorzugsweise Schmieröl versorgt.

Dieses Schmiermittelzuführssystem 24 weist eine an das Gehäuse 1 angeschlossene Zuführleitung 25 auf, die mit der Druckseite einer druckgeregelten Förderpumpe 26 verbunden ist. Solche Pumpen mit Druckregelung, die in Verbrennungsmotoren eingesetzt werden, erzeugen einen Schmiermittelförderdruck, der im Betrieb innerhalb gewisser Grenzwerte bleibt. Saugseitig ist die Förderpumpe 26 über eine Saugleitung 27 mit einem Schmiermittelbehälter 28 verbunden, der über eine Verbindungsleitung 29 mit der Umgebung in Verbindung steht. Somit wirkt auf die Oberfläche des Schmiermittels 30 im Schmiermittelbehälter 28 stets der Umgebungsluftdruck. In die Zuführleitung 25 kann ein, in den Fig. 2 bis 4 gestrichelt dargestelltes Durchflussbegrenzungsorgan 31, z.B. ein Durchflussbegrenzungsventil, eingesetzt werden.

Die Antriebswelle 6 weist einen Schmiermittelzuleitungskanal 32 und einen Schmiermittelrücklaufkanal 33 auf, die zur Drehachse 6a der Antriebswelle 6 koaxial sind (Fig. 2 und 3). Zur Bildung dieser beiden Kanäle 32, 33 ist in eine Längsbohrung 34 in der Antriebswelle 6 eine rohrförmige Führungshülse 35 eingelegt, die auf ihrer Aussenseite einen Abschnitt mit kleinerem Aussendurchmesser aufweist, der sich über einen Teil der Länge der Führungshülse 35 erstreckt, und mit der Wand der Längsbohrung 34 den Schmiermittelrücklaufkanal 33 bildet. Der im Inneren der Führungshülse 35 verlaufende Schmiermittelzuleitungskanal 32 steht in Verbindung mit einem Zuflusskanal 36, der in radialer Richtung in der Exzenterscheibe 9 verläuft und in einen ersten Schmiermittelraum 37 auf der einen Seite des Lagers 12 mündet (Fig. 3). Dieser erste Schmiermittelraum 37 ist mittels eines ringförmigen Dichtelementes 38, das an der Exzenterscheibe 9 anliegt, gegenüber dem Förderraum 20 abgedichtet. Auf der anderen Seite des Lagers 12 befindet sich ein zweiter Schmiermittelraum 39, der mittels eines ringförmigen Dichtelementes 40, das ebenfalls an der Exzenterscheibe 9 anliegt, gegenüber dem Förderraum 20' abgedichtet ist. Dieser zweite Schmiermittelraum 39 steht über einen radialen Abflusskanal 41 in der Exzenterscheibe 9 mit dem Schmiermittelrücklaufkanal 33 in Verbindung.

Ein radialer Verbindungskanal 42 in der Antriebswelle 6 verbindet den Schmiermittelrücklaufkanal 33 mit einer Schmiermittelrücklaufleitung 43, die zu einer mit 44 bezeichneten Schmiermittelrückführung gehört. Die Schmiermittelrücklaufleitung 43 ist mit dem Eingang eines Drucksteuerventils 45 verbunden, dessen Ausgang über eine Rücklaufleitung 46 mit dem Schmiermittelbehälter 28 verbunden ist. Das als Membranventil ausgebildete Drucksteuerventil 45 weist eine Membran 47 auf, die den Innenraum des Drucksteuerventils 45 in zwei Kammern 45a und 45b unterteilt. Etwa in der Mitte der Membran 47 und der Austrittsöffnung 46a der Rücklaufleitung 46 gegenüberliegend ist an der Membran 47 ein Steuerkörper 48 angebracht, der auf noch zu beschreibende Weise den Schmiermittelausfluss aus der Schmiermittelrücklaufleitung 43 in die Kammer 45a reguliert. Die der Kammer 45a gegenüberliegende Kammer 45b des Drucksteuerventils 45 ist über eine Verbindungsleitung 49 mit dem Förderraum 20' verbunden. Das bedeutet, dass der Druck in dieser Kammer 45b dem Arbeitsdruck im Förderraum 20' entspricht. Der Förderraum 20' ist mittels eines ringförmigen Dichtelementes 50, das an der Antriebswelle 6 anliegt, nach aussen abgedichtet.

Das von der Förderpumpe 26 geförderte Schmiermittel gelangt über die Zuführleitung 25, den Schmiermittelzuleitungskanal 32 und den Zuflusskanal 36 zum ersten Schmiermittelraum 37. Von diesem ersten Schmiermittelraum 37 strömt das Schmiermittel durch das Lager 12 hindurch in den zweiten Schmiermittelraum 39. Vom zweiten Schmiermittelraum 39 gelangt das Schmiermittel über den Abflusskanal 41, den Schmiermittelrücklaufkanal 33, den Verbindungskanal 42 und die Schmiermittelrücklaufleitung 43 in die Kammer 45a des Drucksteuerventils 45. Von dieser Kammer 45a fliesst das Schmiermittel über die Rücklaufleitung 46 zurück in den Schmiermittelbehälter 28.

Je nach Grösse des im Förderraum 20' herrschenden Förder- oder Arbeitsdruckes, der ja auch in der Kammer 45b des Drucksteuerventils 45 herrscht, wird die Membran 47 mehr oder weniger stark nach unten in Richtung zur Eintrittsöffnung 46a der Rücklaufleitung 46 ausgelenkt. Das bedeutet, dass abhängig von der Differenz der in den Kammern 45a, 45b herrschenden Drücke der Abstand zwischen dem Steuerkörper 48 und der Eintrittsöffnung 46a der Rücklaufleitung 46 grösser oder kleiner ist, was zur Folge hat, dass die Menge des aus der Kammer 45a in die Rücklaufleitung 46 ausfliessenden Schmiermittels entsprechend geregelt wird. Auf diese Weise wird der Druck in der Schmiermittelrücklaufleitung 43 und damit auch in den Schmiermittelräumen 37 und 39 in Abhängigkeit vom Förder- oder Arbeitsdruck im Förderraum 20' verändert. Steigt der Druck im Förderraum 20', so wird der Abstand zwischen dem Steuerkörper 48 und der Austrittsöffnung 43a verkleinert, was zu einem Aufstauen des zurückfliessenden Schmiermittels und damit zu einem Druckanstieg in der Schmiermittelrückführung 44 und in den Schmiermittelräumen 37, 39 führt. Somit zieht ein Druckanstieg im Förderraum 20' zwangsläufig einen Druckanstieg in den Schmiermittelräumen 37, 39 nach sich. Auf diese Weise wird erreicht, dass die Differenz der Drücke, welche auf die beiden Seiten der Dichtelemente 38 und 40 wirkt, immer etwa gleich bleibt, und zwar unabhängig davon, ob im Betrieb der Verdrängermaschine der Förderdruck im Förderraum 20' höher oder niedriger ist. Da die Differenz zwischen dem auf die eine Seite der Dichtelemente 38, 40 wirkenden Druck im Förderraum 20, 20' und dem auf die andere Seite dieser Dichtelemente 38, 40 wirkenden Druck in den Schmiermittelräumen 37, 39 im Wesentlichen konstant gehalten wird, wird vermieden, dass sich die Dichtelemente 38, 40 im Betrieb von der Exzenterscheibe 9 abheben können.

Anhand der Fig. 4 wird nun eine andere Ausführungsform des Drucksteuerventils beschrieben. In dieser Figur 4, die der Fig. 3 entspricht, werden für sich entsprechende Bauteile dieselben Bezugszeichen verwendet wie in der Fig. 3.

Bei der Ausführungsform gemäss Fig. 4 ist das Gehäuse 51a und die Membran 47 mit dem Steuerkörper 48 des Drucksteuerventils 51 direkt an der Gehäusehälfte 1a befestigt, z.B. mittels eines Sprengringes 52. Die durch das Gehäuse 51a und die Membran 47 gebildete Kammer 51' steht über die Verbindungsleitung 49 mit dem Förderraum 20' in Verbindung. Die Schmiermittelrücklaufleitung 43 mündet in eine in der Gehäusehälfte 1a ausgebildete, Teil des Drucksteuerventils 51 bildende Kammer 53, die durch die Membran 47 verschlossen wird und an die die Rücklaufleitung 46 angeschlossen ist. Der Steuerkörper 48 der Membran 47 liegt wie bei der Ausführungsform gemäss Fig. 3 der Einrittsöffnung 46a der Rücklaufleitung 46 gegenüber und dient zum Regulieren der Menge des durch diese Eintrittsöffnung 46a abfliessenden Schmiermittels.

Die Wirkungsweise des Drucksteuerventils 51 ist dieselbe wie die bereits beschriebene Wirkungsweise des Drucksteuerventils 45 gemäss Fig. 3.

## Patentansprüche

1. Verdrängermaschine für kompressible Medien, mit wenigstens einem, in einem feststehenden Gehäuse (1) angeordneten, spiralförmigen Förderraum (20, 20'), mit einem, dem Förderraum (20, 20') zugeordneten Verdrängerkörper (2), der mittels einer Lagerung (12) auf einer mit einer Antriebswelle (6) verbundenen Exzenterscheibe (9) gelagert ist, und mit einer Druckölschmierung, beinhaltend eine Förderpumpe (26) zur Erzeugung eines Schmiermittelförderdrucks und ein Schmiermittelzuführsystem (24) zum Zuführen eines Schmiermittels (30) zur Lagerung (12) über die Antriebswelle (6) und die Exzenterscheibe (9) und mit Dichtelementen (38, 40) zum Abdichten des mit Schmiermittel (30) gefüllten Schmiermittelraumes (37, 39) gegenüber dem das Arbeitsmedium enthaltenden Förderraum (20, 20'), **dadurch gekennzeichnet, dass** Druckausgleichsmittel (45, 51) vorgesehen sind, die im Betrieb die Differenz zwischen dem auf die eine Seite der Dichtelemente (38, 40) wirkenden Druck im Förderraum (20, 20') und dem auf die andere Seite der Dichtelemente (38, 40) wirkenden Druck im Schmiermittelraum (37, 38) im wesentlich konstant halten.

2. Verdrängermaschine nach Anspruch 1, **dadurch gekennzeichnet, dass** die Druckausgleichsmittel durch ein Drucksteuerventil (45, 51) gebildet sind, das einerseits vom Druck im Förderraum (20, 20') und andererseits vom Druck im Schmiermittelraum (37, 39) beaufschlagt ist.

3. Verdrängermaschine nach Anspruch 2, **dadurch gekennzeichnet, dass** das Drucksteuerventil (45, 51) in einer Schmiermittelrückführung (44) angeordnet ist, die mit dem Schmiermittelraum (37, 39) verbunden ist.

4. Verdrängermaschine nach Anspruch 2 oder 3, **dadurch gekennzeichnet, dass** das Drucksteuerventil (45, 51) als Membranventil ausgebildet ist.

5. Verdrängermaschine nach den Ansprüchen 3 und 4, **dadurch gekennzeichnet, dass** die flexible Membran (47) des Drucksteuerventils (45, 51) auf der einen Seite vom Druck im Förderraum (20, 20') beaufschlagt ist und auf der andern Seite mit dem Schmiermittelraum (37, 39) in Verbindung steht und einen Steuerkörper (48) aufweist, der der Eintrittsöffnung (46a) einer Rücklaufleitung (46) für das Schmiermittel (30) gegenüberliegt, wobei der Steuerkörper (48) in Abhängigkeit von der Differenz der auf die Membran (47) wirkenden Drücke im Förderraum (20, 20') und im Schmiermittelraum (37, 39) den Schmiermittelrückfluss durch die Eintrittsöffnung (46a) der Rücklaufleitung (46) reguliert.

6. Verdrängermaschine nach Anspruch 5, **dadurch gekennzeichnet, dass** in eine Längsbohrung (34) in der Antriebswelle (6) eine rohrförmige Führungshülse (35) eingesetzt ist, in deren Innerem ein Schmiermittelzuleitungskanal (32) gebildet ist, der an eine Schmiermittelquelle (28) angeschlossen ist und die mit einem Schmiermittelraum (38) auf der einen Seite der Lagerung (12) in Verbindung steht, wobei die Führungshülse (35) auf ihrer Aussenseite einen sich über einen Teil ihrer Länge erstreckenden Abschnitt mit kleinerem Aussendurchmesser aufweist, der mit der Wand der Längsbohrung (34) einen Schmiermittelrücklaufkanal (33) bildet, der einerseits mit einem Schmiermittelraum (39) auf der andern Seite der Lagerung (12) und andererseits mit der Schmiermittelrücklaufleitung (43) in Verbindung steht.

7. Verdrängermaschine nach einem der Ansprüche 1 - 6, **dadurch gekennzeichnet, dass** das Schmiermittelzuführsystem (24) eine Durchflussbegrenzungsanordnung (31) aufweist.

## Claims

1. A displacement machine for compressible media, comprising at least one spiral-shaped conveying space (20, 20') which is arranged in a fixed housing (1), a displacement body (2) which is associated with the conveying space (20, 20') and which is mounted by means of a bearing (12) on an eccentric disk (9) connected with a drive shaft (6), and pressure-oil lubrication, containing a feed pump (26) for producing a lubricant feed pressure and a lubricant supply system (24) for feeding a lubricant (30) to the bearing (12) via the drive shaft (6) and the eccentric disk (9), and sealing elements (38, 40) for sealing the lubricant space (37, 39) filled with lubricant (30) against the conveying space (20, 20') filled with working medium, **characterized in that** pressure-equalizing means (45, 51) are provided, which during operation substantially keep constant the difference between the pressure in the conveying space (20, 20') acting on the one side of the sealing elements (38, 40) and the pressure in the lubricant space (37, 38) acting on the other side of the sealing elements (38, 40).

2. A displacement machine according to claim 1, **characterized in that** the pressure-equalizing means are formed by a pressure control valve (45, 51), which is subjected on the one hand to the pressure in the conveying space (20, 20') and on the other hand to the pressure in the lubricant space (37, 39).

3. A displacement machine according to claim 2, **characterized in that** the pressure control valve (45, 51) is arranged in a lubricant recirculation (44) which is connected with the lubricant space (37, 39).

4. A displacement machine according to claim 2 or 3, **characterized in that** the pressure control valve (45, 51) is arranged as a membrane valve.

5. A displacement machine according to claims 3 and 4, **characterized in that** the flexible membrane (47) of the pressure control valve (45, 51) is subjected on the one side to pressure in the conveying space (20, 20') and is connected on the other side with the lubricant space (37, 39), and comprises a control body (48) which is opposite of the entrance opening (46a) of a return line (46) for the lubricant (30), wherein the control body (48) controls the lubricant return flow through the entrance opening (46a) of the return line (46) depending on the difference of the pressures in the conveying space (20, 20') and in the lubricant space (37, 39) which act on the membrane (47).

6. A displacement machine according to claim 5, **characterized in that** a tubular guide sleeve (35) is inserted into a longitudinal bore (34) in the drive shaft (6), in the interior of which a lubricant feed conduit (32) is formed which is connected to a lubricant source (28) and is in connection with a lubricant space (38) on the one side of the bearing (12), wherein the guide sleeve (35) comprises a section on its outside with a smaller outside diameter, which section extends over a part of the length of said guide sleeve, which section forms a lubricant recirculation conduit (33) with the wall of the longitudinal bore (34) which is in connection on the one hand with a lubricant space (39) on the other side of the bearing (12) and with the lubricant recirculation line (43) on the other hand.

7. A displacement machine according to one of the claims 1 to 6, **characterized in that** the lubricant supply system comprises a flow limitation arrangement (31).

## Revendications

1. Machine de refoulement pour substances compressibles, avec au moins une chambre de refoulement (20, 20') en spirale disposé dans un boîtier (1) fixe, avec un élément de refoulement (2) associé à la chambre de refoulement (20, 20') qui est supporté au moyen d'un support (12) sur un disque excentrique (9) relié à un arbre d'entraînement (6), et avec une lubrification par huile sous pression, comprenant une pompe de déplacement (26) destinée à produire une pression de déplacement de lubrifiant est un système d'apport de lubrifiant (24) pour apporter un lubrifiant (30) au support (12) via l'arbre d'entraînement (6) et le disque excentrique (9) et avec des éléments d'étanchéité (38, 40) pour assurer l'étanchéité de la chambre de lubrifiant (37, 39) rempli de lubrifiant (30) vis-à-vis de la chambre de refoulement (20, 20') contenant la matière de travail, **caractérisée en ce qu'**il est prévu des moyens d'équilibrage de la pression (45, 51) qui maintiennent sensiblement constante, pendant le fonctionnement, la différence entre la pression régnant d'un côté des éléments d'étanchéité (38, 40) dans la chambre de refoulement (20, 20') et la pression régnant de l'autre côté des éléments d'étanchéité (38, 40) dans la chambre de lubrifiant (37, 38).

2. Machine de refoulement selon la revendication 1, **caractérisée en ce que** les moyens d'équilibrage de la pression sont formés par une soupape de régulation de la pression (45, 51) qui est soumise, d'une part, à la pression dans la chambre de refoulement (20, 20') et d'autre part à la pression dans la chambre de lubrifiant (37, 39).

3. Machine de refoulement selon la revendication 2, **caractérisée en ce que** la soupape de régulation de la pression (45, 51) est disposée dans une conduite de retour de lubrifiant (44) qui est reliée à la chambre de lubrifiant (37, 39).

4. Machine de refoulement selon la revendication 2 ou 3, **caractérisée en ce que** la soupape de régulation de la pression (45, 51) est conçue comme une soupape à membrane.

5. Machine de refoulement selon les revendications 3 et 4, **caractérisée en ce que** la membrane flexible (47) de la soupape de régulation de la pression (45, 51) est soumise d'un côté à la pression dans la chambre de refoulement (20, 20') et communique de l'autre côté avec la chambre de lubrifiant (37, 39) et présente un élément de régulation (48) qui fait face à l'ouverture d'entrée (46a) d'une conduite de retour (46) pour le lubrifiant (30), lequel élément de régulation (48) régule le retour de lubrifiant à travers l'ouverture d'entrée (46a) de la conduite de retour (46) en fonction de la différence entre les pressions agissant sur la membrane (47) dans la chambre de refoulement (20, 20') et dans la chambre de lubrifiant (37, 39).

6. Machine de refoulement selon la revendication 5, **caractérisée en ce qu'**est insérée dans un alésage longitudinal (34) de l'arbre d'entraînement (6) une douille de guidage (35) tubulaire à l'intérieur de laquelle est formé un canal d'arrivée de lubrifiant (32) qui est raccordé à une source de lubrifiant (28) et qui communique avec une chambre de lubrifiant (38) d'un côté du support (12), la douille de guidage (35) présentant sur son côté extérieur une section de plus petit diamètre extérieur s'étendant sur une partie de sa longueur, qui forme avec la paroi de l'alésage longitudinal (34) un canal de retour de lubrifiant (33) communiquant d'une part avec une chambre de lubrifiant (39) de l'autre côté du support (12) et d'autre part avec la conduite de retour de lubrifiant (43).

7. Machine de refoulement selon l'une des revendications 1 à 6, **caractérisée en ce que** le système d'apport de lubrifiant (24) présente un dispositif limiteur de débit (31).
